# FASCICULE DE BREVET EUROPEEN

(11) **EP 0 573 324 B1**
(45) Date de publication et mention de la délivrance du brevet: **30.10.1996**
(21) Numéro de dépôt: 93401291.5
(22) Date de dépôt: 19.05.1993
(51) Int. Cl.: A45D 40/22

(54) **Boîtier muni d'un système de fermeture à tiroir**
Mit einem Schiebeverschluss versehener Behälter
Container provided with a sliding closure

(30) Priorité: 05.06.1992 FR 9206857
(43) Date de publication de la demande: 08.12.1993
(73) Titulaire: L'OREAL, 75008 Paris (FR)
(72) Inventeur: Balzeau, Pascal, F-45480 Bazoches les Gallerandes (FR)
(74) Mandataire: Peuscet, Jacques

(56) Documents cités:
- EP-A- 0 467 761
- DE-U- 8 605 194
- FR-A- 2 512 650

## Description

La présente invention concerne un boîtier formé de deux parties articulées le long d'une charnière, l'une des parties constituant le couvercle et l'autre le fond du boîtier, utilisable notamment pour les produits de maquillage.

Il est connu de fermer ces boîtiers à l'aide d'un système de fermeture comportant deux éléments portés respectivement par le bord du couvercle et le bord du fond opposés à la charnière. Dans la plupart des cas, le système de fermeture comporte un crochet fixé sur le bord du couvercle qui coopère avec une ouverture solidaire du fond du boîtier, mais l'inverse est possible. De façon connue, l'ouverture du système de fermeture est généralement ménagée dans un tiroir susceptible de coulisser entre des guides, ou dans un canal, dans le fond du boîtier, par action manuelle sur un moyen d'actionnement porté par le tiroir et accessible de l'extérieur, des moyens de rappel élastiques coopérant avec le tiroir et avec une surface d'appui prévue dans le fond du boîtier pour permettre au tiroir de revenir à sa position de repos, et des moyens d'encliquetage coopérant avec des moyens de butée solidaires du fond du boîtier pour retenir le tiroir par rapport au fond du boîtier.

Le fond du boîtier peut, de façon connue, être constitué d'une seule pièce creuse ménageant un espace interne ; il est, de préférence constitué de deux pièces : une platine et une embase qui s'emboîtent et ménagent entre elles l'espace interne.

Dans EP-A 0 467 761, est décrit un boîtier comportant un tiroir présentant une forme générale en U dans lequel les moyens de rappel élastiques sont constitués par deux branches formées chacune dans le prolongement d'une des deux ailes du corps en U et les moyens d'encliquetage sont des crans latéraux faisant saillie latéralement sur les ailes du corps en U à la naissance de ces branches et coopérant avec des butées situées sur les bords du boîtier. Selon cette disposition, le canal de coulissement du tiroir est court et large. Le tiroir étant fabriqué par moulage de plastique, la forme du canal ne permet pas toujours de rattraper le jeu provenant du moulage. Le fonctionnement n'est, par conséquent, pas agréable pour l'utilisateur car le tiroir risque d'accrocher ou frotter au cours de son mouvement de coulissement. De plus, les moyens élastiques disposés sur les ailes du tiroir en U ne permettent pas une course suffisante du tiroir et il peut être parfois difficile d'ouvrir le boîtier.

La présente invention a pour but de remédier à ces inconvénients en utilisant, dans le système de fermeture, un tiroir de forme telle qu'il est susceptible de coulisser dans un canal relativement long et étroit, ce qui assure un meilleur guidage du tiroir et permet de rattraper le jeu dû au moulage du tiroir, et en utilisant, comme moyen de rappel élastique, des pattes recourbées l'une vers l'autre en "demi-rond" dont la flexion permet une course plus grande du tiroir et assure, par conséquent, une plus grande facilité d'ouverture du boîtier.

La présente invention a donc pour objet un boîtier formé de deux parties articulées le long d'une charnière, l'une des parties constituant le couvercle et l'autre le fond du boîtier et comprenant un système de fermeture comportant des éléments portés, d'une part, par le couvercle, et d'autre part, par le fond du boîtier, l'élément porté par le fond du boîtier étant un tiroir guidé en coulissement dans un canal disposé dans le fond du boîtier, le tiroir comportant un moyen d' actionnement accessible de l'extérieur du boîtier, des moyens de rappel élastiques, symétriques par rapport à l'axe longitudinal du tiroir, disposés sur la (les) partie(s) la (les) plus éloignée(s) du moyen d'actionnement du tiroir et venant en appui sur une surface solidaire du fond du boîtier et des moyens d'encliquetage susceptibles de coopérer avec des moyens de butée solidaires du fond du boîtier, caractérisé par le fait que le tiroir a la forme générale d'un T, la barre transversale du T constituant le moyen d'actionnement accessible de l'extérieur et l'extrémité de la barre principale du T étant guidée en coulissement dans ledit canal et dont l'extrémité opposée au moyen d'actionnement porte deux pattes élastiques recourbées l'une vers l'autre de façon symétrique par rapport à l'axe longitudinal du tiroir en T.

Les moyens d'encliquetage sont, de préférence, constitués par deux saillies portées par des languettes élastiques, perpendiculaires au plan moyen du tiroir en T, situées à chacune des extrémités de la branche transversale du T. Les saillies coopèrent avec des crans situés sur des cloisons du fond du boîtier perpendiculaires au plan moyen dudit fond.

Les pattes élastiques ont une forme telle que, lorsque l'utilisateur appuie sur la barre transversale du tiroir en forme de T, leur rayon de courbure diminue par flexion et que leur extrémité se déplace sur la surface d'appui disposée sur le fond du boîtier perpendiculaire au plan moyen de ce dernier. Les pattes ont, de préférence, une plus grande largeur au voisinage de l'extrémité de la barre principale du T, qu'au voisinage de leur extrémité, de façon que la flexion des pattes ait essentiellement lieu au voisinage de leur extrémité. Avantageusement, leur section est progressivement décroissante.

De préférence, les pattes élastiques portent à leur extrémité une zone de renforcement de section circulaire, de forme cylindrique, qui facilite le déplacement de l'extrémité des pattes sur la surface d'appui au cours de leur fléchissement : en effet, le contact des pattes sur la surface d'appui est une génératrice de cylindre et le déplacement des pattes sur la surface d'appui n'est pas gêné par un frottement trop important.

Les flancs de la barre principale du T sont, de préférence, munis d'éléments de guidage, de préférence des picots, qui, en outre, facilitent le déplacement du tiroir dans le canal.

Ces éléments de guidage peuvent être muni d'un évidement permettant de leur conférer une certaine élasticité et rattraper le jeu éventuel dans le tiroir lors de leur déplacement.

Selon un mode de réalisation préféré, le couvercle porte un crochet et une ouverture rectangulaire portant sur son bord, tournée vers la barre principale, une saillie formant contre-crochet est ménagée dans la barre transversale du tiroir.

Pour mieux faire comprendre l'objet de la présente invention, on va décrire ci-après à titre illustratif et non limitatif un mode de réalisation d'un boîtier qui est illustré sur le dessin annexé.

Sur ce dessin :
- la figure 1 est une vue éclatée en perspective d'un boîtier selon l'invention ;
- la figure 2 est une vue en détail du tiroir après montage en position de fermeture ;
- la figure 3 est une vue en détail du même tiroir en position d'ouverture.

Le boîtier de maquillage, selon l'invention, illustré sur la figure 1, est désigné dans son ensemble par la référence 1. Il est constitué par un couvercle 2 monté en rotation sur le fond 3 du boîtier le long d'une charnière 4. Le fond 3 du boîtier, dans le mode de réalisation représenté, est constitué d'une platine 5 et d'une embase 6 qui s'emboîtent l'une dans l'autre et solidarisées par exemple par clipsage. Un tiroir 7 coulisse dans l'espace ménagé entre la platine 5 et l'embase 6 après montage par emboîtage. Un miroir 8 est fixé à l'intérieur du couvercle 2. Au milieu du bord du couvercle 2, du côté opposé à la charnière 4, est disposé un crochet constitué de deux plaquettes 9a, 9b, rectangulaires à angle droit, la plaquette 9a fixée au bord du couvercle 2 étant perpendiculaire au plan moyen de ce couvercle et la plaquette 9b étant parallèle à ce plan moyen et faisant saillie vers l'intérieur du couvercle.

Sur la platine 5 sont ménagés, en creux, différents casiers. Les casiers 10 sont destinés à contenir des pains de produit de maquillage et le casier 11, moins profond, partiellement divisé en deux par une nervure centrale 10a, est destiné à stocker deux pinceaux ou autres applicateurs. Le côté de la platine 5 opposé à la charnière 4 est échancré en 12 pour permettre l'insertion du tiroir 7 en forme de T. A l'extrémité des ailes 13, délimitant de part et d'autre du bord de la platine 5 l'échancrure 12, sont disposées deux plaquettes 14, perpendiculaires au plan moyen de la platine 5 et munies d'une saillie dirigée vers l'extérieur qui est susceptible de coopérer avec des éléments (non représentés) de la base lors de l'emboîtage de la platine 5 sur l'embase 6.

L'embase 6 est constituée par une surface plane 15, rectangulaire, munie de parois latérales 16 planes perpendiculaires à la surface plane 15. Du côté de la charnière 4, une échancrure 17 est ménagée dans la paroi latérale pour le logement de la charnière 4 de la platine 5. Au niveau de cette échancrure 17 est disposée, sur la surface plane 15 de l'embase 6, décalée vers l'intérieur du fond du boîtier, une cloison perpendiculaire 18 qui permet l'emboîtage de la charnière 4.

Du côté de l'embase 6, opposé à la charnière 4, la paroi latérale 16 comporte également une échancrure frontale 19 dont chacun des bords comporte un retour perpendiculaire 20 muni d'un cran 21.

L'échancrure 19 est également bordée par la surface plane 15 de l'embase 6. Dans la surface 15 est ménagée une empreinte 22 comportant successivement une zone élargie rectangulaire 22a dont un bord est constitué par le bord de l'échancrure 19, une partie 22b formant canal pour le guidage du déplacement du tiroir 7 et de nouveau une zone élargie 22c fermée par une surface d'appui 22d. Il peut être suffisant de ménager l'empreinte uniquement dans l'embase 6. Cependant, il est préférable qu'une empreinte correspondante soit ménagée dans la face de la platine 5 opposée aux casiers, les deux empreintes contribuant à former le canal de coulissement du tiroir 7.

Le tiroir 7 a la forme générale d'un T comportant une barre transversale 23 et une barre principale perpendiculaire 24 munie à son extrémité libre de deux pattes recourbées 25. La barre transversale 23 est creuse, des cloisons de renforcement (non représentées) assurant sa rigidité. A la partie supérieure de la barre transversale 23 est ménagée une ouverture rectangulaire 26 portant sur son bord situé du côté de la barre principale 24 un contre-crochet 27. Sur les extrémités latérales de la barre transversale 23, sont disposées deux languettes flexibles 28 dont l'extrémité côté embase 6 est libre et portant au voisinage de cette extrémité libre une saillie 29 tournée vers l'extérieur et disposée de façon à s'insérer, lors du montage, dans le cran 21 des retours 20. La barre principale 24 du tiroir 7 est constituée par une plaquette de forme rectangulaire ayant une plus faible épaisseur que la barre transversale 23, et portant sur ses côtés longitudinaux des picots 30 pour le guidage de la barre 24 dans le canal 22b, quatre selon le mode de réalisation représenté. Les deux pattes 25, recourbées l'une vers l'autre, sont identiques et disposées symétriquement par rapport à l'axe longitudinal du T. Ces pattes sont d'épaisseur constante. Elles portent à leur extrémité une zone de renforcement 31 de section circulaire qui a une forme cylindrique, la zone de renforcement 31 ayant la même épaisseur que les pattes 25. Les pattes 25 sont plus larges au niveau de leur jonction avec la barre principale 24 du tiroir qu'au niveau de leur jonction avec la zone de renforcement 31. Pour faciliter le moulage, la barre transversale 23 est moulée sous forme ouverte côté base et elle est ensuite recouverte d'un étui, notamment métallique, ayant en section transversale la forme d'un U ; l'une des branches du U est munie d'une ouverture rectangulaire correspondant à l'ouverture 26.

Après montage du boîtier, avant ouverture de celui-ci, la barre transversale 23 du tiroir 7 en T est disposée dans l'échancrure 19 de l'embase 6, une partie de sa face inférieure reposant sur la partie élargie 22a de l'empreinte tout en laissant, dans cette partie 22a, une zone de dégagement permettant le coulissement du tiroir 7. La barre principale 24 est en majeure partie située dans le canal 22b, les picots 30 étant en contact avec les bords de l'empreinte limitant le canal 22b. Les pattes recourbées 25 sont disposées dans la partie élargie 22c et la zone de renforcement 31 disposée à leur extrémité vient en contact avec la surface d'appui 22d. Les saillies 29 placées sur les languettes flexibles 28 sont disposées au fond des crans 21 ménagés dans les retours 20 de façon à empêcher le tiroir de sortir sous l'action des pattes 25.

Lorsque l'utilisateur désire ouvrir le boîtier 1, il appuie sur la barre transversale 23 du tiroir 7 parallèlement au plan moyen du boîtier et vers la charnière. Le tiroir coulisse dans l'empreinte 22 et les pattes 25 se courbent, les pastilles 31 situées à leur extrémité se déplaçant l'une vers l'autre sur la paroi d'appui 22d. Grâce à la forme de l'extrémité des pattes 25, leur contact avec la surface d'appui reste quasi ponctuel, ce qui facilite le glissement des pattes 25 sur la surface d'appui 22d. De plus, grâce à leur largeur variable, les pattes se recourbent progressivement depuis leur extrémité et ne risquent pas de plier au niveau de leur jonction avec la barre principale 24 : cette progressivité assure une douceur de fonctionnement rendant l'ouverture du boîtier agréable. Le tiroir 7 se déplace vers l'intérieur du fond 3 du boîtier 1, le crochet 9 porté par le couvercle 2 se dégage du contre-crochet 27 et le boîtier 1 s'ouvre. Le tiroir 7 revient à sa position d'ouverture lorsque l'action sur la barre 23 a cessé. Lorsque l'utilisateur referme le boîtier 1, le crochet 9 s'introduit dans l'ouverture 26 jusqu'à ce que le crochet 9 coopère avec le contre-crochet 27.

Grâce au fait que le tiroir 7 est guidé dans le canal 22b sur une assez grande longueur, du fait que les pattes 25 sont situées en bout de la barre principale 24 du tiroir en T et du fait que les pattes 25 ont un contact quasiment ponctuel avec la surface d'appui 22d, l'utilisateur a une impression agréable de grande souplesse lors de l'utilisation du dispositif de fermeture.

## Revendications

1. Boîtier formé de deux parties articulées le long d'une charnière (4), l'une des parties constituant le couvercle (2) et l'autre le fond du boîtier (3) et comportant un système de fermeture comportant des éléments portés, d'une part par le couvercle, d'autre part par le fond du boîtier, l'élément porté par le fond du boîtier étant un tiroir (7) guidé en coulissement dans un canal (22b) disposé dans le fond (3) du boîtier, le tiroir (7) comportant un moyen d'actionnement (23) accessible de l'extérieur du boîtier, des moyens de rappel élastiques du tiroir, symétriques par rapport à l'axe longitudinal du tiroir, disposés sur la (les) partie(s) la (les) plus éloignée(s) du moyen d'actionnement du tiroir et venant en appui sur une surface solidaire du fond du boîtier et des moyens d'encliquetage susceptibles de coopérer avec des moyens de butée solidaires du fond du boîtier, caractérisé par le fait que le tiroir (7) a la forme générale d'un T, la barre (23) transversale du T constituant le moyen d'actionnement accessible de l'extérieur, l'extrémité de la barre principale (24) du T étant guidée en coulissement dans ledit canal (22b) et l'extrémité de la barre principale du T opposée au moyen d'actionnement (23) portant deux pattes (25) élastiques recourbées l'une vers l'autre de façon symétrique par rapport à l'axe longitudinal du tiroir en T.

2. Boîtier selon la revendication 1, caractérisé par le fait que les moyens d'encliquetage sont constitués par deux saillies (29) portées par des languettes (28) élastiques, perpendiculaires au plan moyen du tiroir (7).

3. Boîtier selon la revendication 2, caractérisé par le fait que les saillies (29) coopèrent avec des crans (21) situés sur des cloisons (20) du fond (3) du boîtier, perpendiculaires au plan moyen du fond du boîtier.

4. Boîtier selon l'une des revendications 1 à 3, caractérisé par le fait que les pattes (25) élastiques ont une plus grande largeur au voisinage de la barre principale (24) du T, qu'au voisinage de leur extrémité.

5. Boîtier selon l'une des revendications 1 à 4, caractérisé par le fait que les pattes élastiques (25) portent à leur extrémité une zone de renforcement (31) de section circulaire.

6. Boîtier selon l'une des revendications 1 à 5, caractérisé par le fait que les flancs de la barre (24) principale du T sont munis de picots (30) de guidage.

7. Boîtier selon l'une des revendications 1 à 6, caractérisé par le fait que le fond (3) du boîtier est constitué d'une platine (5) et d'une embase (6) emboîtées l'une dans l'autre.

## Claims

1. A case formed by two parts articulated along a hinge (4), one of the parts constituting the lid (2) and the other the bottom of the case (3), and comprising a closure system comprising elements carried, on the one hand, by the lid, on the other hand by the bottom of the case, the element carried by the bottom of the case being a slide (7) guided for sliding in a channel (22b) disposed in the bottom (3) of the case, the slide (7) comprising an actuating means (23) accessible from the outside of the case, resilient means for restoring the slide, symmetrical relative to the longitudinal axis of the slide, disposed on the part or parts most remote from the means for actuating the slide and coming to bear on a surface joined to the bottom of the case, and catch engagement means capable of cooperating with stop means joined to the bottom of the case, characterized in that the the slide (7) has the general shape of a T, the cross bar (23) of the T constituting the actuating means accessible from the outside, the end of the main bar (24) of the T being guided for sliding in the said channel (22b), and the end of the main bar of the T on the opposite side to the actuating means (23) carrying two resilient tabs (25) curved towards each other in a symmetrical manner relative to the longitudinal axis of the T-shaped slide.

2. A case according to claim 1, characterized in that the catch engagement means are constituted by two projections (29) carried by resilient tongues (28), perpendicular to the median plane of the slide (7).

3. A case according to claim 2, characterized in that the projections (29) cooperate with notches (21) situated on partitions (20) of the bottom (3) of the case, perpendicular to the median plane of the bottom of the case.

4. A case according to one of claims 1 to 3, characterized in that the resilient tabs (25) have a greater width in the vicinity of the main bar (24) of the T than in the vicinity of their end.

5. A case according to one of claims 1 to 4, characterized in that the resilient tabs (25) carry at their end a reinforced zone (31) with a circular cross-section.

6. A case according to one of claims 1 to 5, characterized in that the sides of the main bar (24) of the T are provided with guide stubs (30).

7. A case according to one of claims 1 to 6, characterized in that the bottom (3) of the case is constituted by a plate (5) and by a base (6) fitted one into the other.

## Patentansprüche

1. Gehäuse, das aus zwei Teilen besteht, die entlang eines Scharniers (4) angelenkt sind, wobei eines der Teile den Deckel (2) und das andere den Boden (3) des Gehäuses bildet und wobei ein Verschlußsystem vorgesehen ist, das Elemente aufweist, die einerseits von dem Deckel und andererseits von dem Boden des Gehäuses getragen werden, wobei das durch den Boden des Gehäuses getragene Element ein Schieber (7) ist, der in einem in dem Boden (3) des Gehäuses angeordneten Kanal (22b) verschiebbar geführt ist, wobei der Schieber (7) ein von außerhalb des Gehäuses zugängliches Betätigungsmittel (23), elastische, zur Längsachse des Schiebers symmetrische Schieberrückstellmittel, die auf dem (den) vom Betätigungsmittel des Schiebers am weitesten entfernten Teil(en) angeordnet sind und gegen eine mit dem Boden des Gehäuses verbundene Fläche in Anlage kommen, und Einklinkmittel aufweist, die mit den mit dem Boden des Gehäuses verbundenen Anschlagmitteln zusammenwirken können, dadurch gekennzeichnet, daß der Schieber (7) die Allgemeinform eines T besitzt, wobei der Querbalken (23) des T das von außen zugängliche Betätigungsmittel bildet, während das Ende des Hauptbalkens (24) des T verschiebbar in dem Kanal (22b) gefuhrt ist und das dem Betätigungsmittel (23) gegenüberliegende Ende des Hauptbalkens des T zwei elastische Klammern (25) trägt, die symmetrisch bezüglich der Längsachse des T-förmigen Schiebers zueinander hin gebogen sind.

2. Gehäuse gemäß Anspruch 1, dadurch gekennzeichnet, daß die Einklinkmittel aus zwei Vorsprüngen (29) bestehen, die von elastischen, senkrecht zur Mittelebene des Schiebers (7) verlaufenden Zungen (28) getragen werden.

3. Gehäuse gemäß Anspruch 2, dadurch gekennzeichnet, daß die Vorsprünge (29) mit Ausschnitten (21) zusammenwirken, die in senkrecht zur Mittelebene des Bodens des Gehäuses verlaufenden Zwischenwänden (20) des Bodens (3) des Gehäuses angeordnet sind.

4. Gehäuse gemäß einem der Ansprüche 1 bis 3, dadurch gekennzeichnet, daß die elastischen Klammern (25) in der Nähe des Hauptbalkens (24) des T breiter als in der Nähe ihrer Enden sind.

5. Gehäuse gemäß einem der Ansprüche 1 bis 4, dadurch gekennzeichnet, daß die elastischen Klammern (25) an ihren Enden einen Verstärkungsbereich (31) mit kreisförmigem Querschnitt aufweisen.

6. Gehäuse gemäß einem der Ansprüche 1 bis 5, dadurch gekennzeichnet, daß die Flanken des Hauptbalkens (24) des T mit Führungsspitzen (30) versehen sind.

7. Gehäuse gemäß einem der Ansprüche 1 bis 6, dadurch gekennzeichnet, daß der Boden (3) des Gehäuses aus einer Platte (5) und einer Sitzfläche (6) besteht, die ineinandergesetzt sind.
